# EUROPÄISCHE PATENTSCHRIFT

(11) **EP 3 017 512 B1**
(45) Veröffentlichungstag und Bekanntmachung des Hinweises auf die Patenterteilung: **02.01.2019**
(21) Anmeldenummer: 14805578.3
(22) Anmeldetag: 28.11.2014
(51) Int. Cl.: H01R 13/52, H01R 12/62

(54) **VERBINDUNG ELEKTRISCHER LEITUNGEN MIT ELEKTRISCHEN KONTAKTEN**
CONNECTION OF ELECTRICAL CONDUCTORS WITH ELECTRICAL CONTACTS
RACCORDEMENT DE CONDUITES ÉLECTRIQUES À DES CONTACTS ÉLECTRIQUES

(30) Priorität: 06.12.2013 DE 102013225142
(43) Veröffentlichungstag der Anmeldung: 11.05.2016
(73) Patentinhaber: Conti Temic Microelectronic GmbH, 90411 Nürnberg (DE)
(72) Erfinder: KEUTEN, Matthias, 90518 Altdorf (DE); VÖGERL, Andreas, 92331 Parsberg (DE); HENNIGER, Jürgen, 91056 Erlangen-Dechsendorf (DE); WIECZOREK, Matthias, 91233 Neunkirchen am Sand (DE); WITTMANN, Lisa-Maria, 91793 Alesheim (DE)
(74) Vertreter: Bonn, Roman Klemens
(86) Internationale Anmeldenummer: PCT/EP2014/075915
(87) Internationale Veröffentlichungsnummer: WO 2015/082333

(56) Entgegenhaltungen:
- WO-A1-2008/049724
- DE-C1- 10 051 945
- US-A1- 2013 323 946
- US-B1- 6 200 142

## Beschreibung

Die Erfindung betrifft eine Verbindungsvorrichtung zur elektrischen Verbindung elektrischer Leitungen mit elektrischen Kontakten.

Elektronische Geräte, z.B. Steuergeräte, enthalten in der Regel eine Vielzahl von elektronischen Komponenten, die mit anderen Komponenten außerhalb des Geräts elektrisch verbunden sind. Die elektrischen Verbindungen müssen oft vor Umwelteinflüssen und mechanischen Einflüssen geschützt werden. Beispielsweise im automobilen Getriebe- und Motorbau werden sowohl am als auch im Getriebe oder Motor elektrische Verbindungen eingesetzt, die vor aggressiven Medien, Öl und Spänen geschützt werden müssen.

Das Dokument WO 2008/049724 A1 beschreibt ein Gehäuse für ein elektronisches Steuergerät mit mindestens zwei Gehäuseteilen, welches mindestens einen Gehäuseboden, einen Gehäusedeckel und eine elektronische Verbindung zwischen im Gehäuseinnenraum angeordneten Bauteilen und außerhalb des Gehäuses liegenden Komponenten aufweist, die auf dem Gehäuseboden fixiert ist, wobei der Gehäusedeckel direkt auf der elektronischen Verbindung aufgelötet ist.

Das Dokument US 2013/0323946 A1 beschreibt eine elektrische Baugruppe mit einem Empfänger und einem Verbindungsgerät. Der Empfänger weist ein Empfängergehäuse und eine Mehrzahl von elektrischen Empfängergehäusekontakten auf. Das Verbindungsgerät weist ein Verbindungsgehäuse zur Aufnahme und Stützung eines Verbindungsendes einer flexiblen Verbindungsbaugruppe mit einer Mehrzahl flexibler elektrischer Verbindungskontakte auf. Das Verbindungsgerät kann lösbar so mit dem Empfängergehäuse verbunden werden, dass jeder elektrische Empfängergehäusekontakt lösbar elektrisch mit einem elektrischen Verbindungskontakt verbunden ist.

Der Erfindung liegt die Aufgabe zu Grunde, eine verbesserte Verbindungsvorrichtung zur elektrischen Verbindung elektrischer Leitungen mit elektrischen Kontakten anzugeben, wobei die elektrische Verbindung gegen die Umgebung abgeschirmt ist und wobei ein verbesserter Ausgleich von Toleranzen zwischen diesen elektrischen Leitungen und diesen elektrischen Kontakten ermöglicht ist.

Die Aufgabe wird erfindungsgemäß durch die Merkmale des Anspruchs 1 gelöst.

Vorteilhafte Ausgestaltungen der Erfindung sind Gegenstand der Unteransprüche.

Eine erfindungsgemäße Verbindungsvorrichtung zur elektrischen Verbindung elektrischer Leitungen mit elektrischen Kontakten umfasst eine flexible Leiterplatte, einen Grundträger und eine Abdeckung. Die elektrischen Leitungen sind auf der flexiblen Leiterplatte angeordnet. Die flexible Leiterplatte weist einen Kontaktierungsbereich auf, in dem wenigstens eine elektrische Leitung elektrisch mit wenigstens einem elektrischen Kontakt verbunden ist. Die elektrischen Kontakte sind auf dem Grundträger angeordnet. Die flexible Leiterplatte ist zwischen dem Grundträger und der Abdeckung angeordnet, wobei der Grundträger und die Abdeckung ein dichtes Gehäuse des Kontaktierungsbereichs bilden.

Durch das von dem Grundträger und der Abdeckung gebildete Gehäuse wird der Kontaktierungsbereich, in dem die elektrischen Leitungen der flexiblen Leiterplatte mit den elektrischen Kontakten verbunden sind, vor der Umgebung, beispielsweise vor aggressiven Medien, Öl oder Spänen abgeschirmt. Dadurch werden die elektrischen Verbindungen der elektrischen Leitungen mit den elektrischen Kontakten vor schädigenden Umgebungseinflüssen vorteilhaft geschützt, so dass diese Verbindungen beispielsweise auch in Getrieben oder Motoren von Fahrzeugen eingesetzt werden können.

Die Anordnung der elektrischen Leitungen auf einer flexiblen Leiterplatte, vorzugsweise in Form von Leiterbahnen, ermöglicht durch die Flexibilität der Leiterplatte räumliche Toleranzen auszugleichen, die herstellungsbedingt oder durch Spannungen oder Temperaturänderungen zwischen den elektrischen Leitungen bzw. der Leiterplatte und den elektrischen Kontakten, dem Grundträger und/oder der Abdeckung auftreten können. Durch diesen Toleranzausgleich werden vorteilhaft Kräfte und Spannungen vermieden, die auf die elektrischen Verbindungen zwischen den elektrischen Leitungen und elektrischen Kontakten wirken und die Stabilität dieser Verbindungen gefährden können.

Die Erfindung sieht vor, dass die flexible Leiterplatte einen Verbindungsbereich aufweist, der stoffschlüssig mit dem Grundträger und der Abdeckung verbunden ist und den Kontaktierungsbereich umgibt. Dadurch wird die flexible Leiterplatte zwischen dem Grundträger und der Abdeckung fixiert, ohne den Kontaktierungsbereich selbst fest mit dem Grundträger oder der Abdeckung zu verbinden, so dass der Kontaktierungsbereich weiterhin in dem von dem Grundträger und der Abdeckung gebildeten Gehäuse flexibel bleibt und zu dem oben genannten Toleranzausgleich beiträgt.

Bei einer Ausgestaltung der Erfindung wird der Verbindungsbereich vorzugsweise jeweils durch Lamination oder Verklebung oder Verschweißung stoffschlüssig mit dem Grundträger und der Abdeckung verbunden. Dies ermöglicht vorteilhaft eine dichte Verbindung der flexiblen Leiterplatte mit dem Grundträger und der Abdeckung, so dass das Innere des von dem Grundträger und der Abdeckung gebildeten Gehäuses gegen die Umgebung abgeschirmt ist.

Ferner weist die flexible Leiterplatte eine schlitzartige Öffnung auf, die von dem Verbindungsbereich umgeben ist. Durch eine derartige Öffnung wird die Flexibilität der Leiterplatte erhöht und damit der oben genannte Toleranzausgleich weiter verbessert.

Die schlitzartige Öffnung ist dabei erfindungsgemäß außerhalb des Kontaktierungsbereiches angeordnet. Dadurch ist die schlitzartige Öffnung zwischen dem Kontaktierungsbereich und dem Verbindungsbereich angeordnet und ermöglicht Verschiebungen des Kontaktierungsbereichs gegenüber dem Verbindungsbereich und damit innerhalb des von dem Grundträger und der Abdeckung gebildeten Gehäuses, die den Toleranzausgleich weiter verbessern.
Eine weitere Ausgestaltung der Erfindung sieht vor, dass die elektrischen Kontakte als metallische Anschlussstifte (so genannte Pins) oder als ein Stanzgitter ausgebildet sind. Dies ermöglicht vorteilhaft, bewährte Techniken zur elektrischen Verbindung der elektrischen Leitungen der flexiblen Leiterplatte, insbesondere von Leiterbahnen, mit den elektrischen Kontakten zu verwenden.
Eine weitere Ausgestaltung der Erfindung sieht vor, dass die Abdeckung aus einem Kunststoff, einem Stahl, einem Metall, einer Metalllegierung oder einer Folie gefertigt ist. Die Wahl des Materials wird dabei den jeweiligen Anforderungen angepasst, die von der Umgebung gestellt werden, in der die Verbindungsvorrichtung eingesetzt werden soll.
Der Grundträger ist vorzugsweise aus einem Kunststoff gefertigt. Dies erleichtert vorteilhaft die Anordnung der elektrischen Kontakte auf dem Grundträger.
Vorzugsweise wird wenigstens eine elektrische Leitung mit wenigstens einem elektrischen Kontakt durch Löten, Kleben, Schweißen und/oder Einpressen verbunden, da dies vorteilhaft stabile elektrische Verbindungen zwischen elektrischen Leitungen und elektrischen Kontakten ermöglicht.
Vorzugsweise weist die flexible Leiterplatte ferner einen Außenbereich auf, der außerhalb des durch den Grundträger und die Abdeckung gebildeten Gehäuses des Kontaktierungsbereichs angeordnet ist und mittels dessen wenigstens eine elektrische Leitung aus diesem Gehäuse herausgeführt ist. Dadurch können elektrische Leitungen und elektrische Kontakte der Verbindungsvorrichtung vorteilhaft von außen, d.h. bei geschlossenem Gehäuse, elektrisch kontaktiert werden.

Die flexible Leiterplatte kann ferner eine elektronische Schaltung tragen. Dadurch kann die Funktionalität der flexiblen Leiterplatte und der Verbindungsvorrichtung vorteilhaft erweitert und der jeweiligen Anwendung angepasst werden.

Ausführungsbeispiele der Erfindung werden im Folgenden anhand einer Zeichnung näher erläutert. Dabei zeigt die einzige Figur eine perspektivische Explosionsdarstellung einer Verbindungsvorrichtung 1 zur elektrischen Verbindung elektrischer Leitungen mit elektrischen Kontakten 2. Die Verbindungsvorrichtung 1 umfasst eine flexible Leiterplatte 3, einen Grundträger 4 und eine Abdeckung 5.

Der Grundträger 4 ist als ein im Wesentlichen zylinderförmiger Sockel ausgebildet und beispielsweise aus einem Kunststoff gefertigt. Eine der flexiblen Leiterplatte 3 zugewandte Deckfläche der Oberfläche des Grundträgers 4 weist mittig eine kreisförmige Vertiefung 6 auf, auf der die elektrischen Kontakte 2 angeordnet sind. Im in der Figur dargestellten Ausführungsbeispiel sind die elektrischen Kontakte 2 als metallische Anschlussstifte (so genannte Pins) ausgebildet. Alternativ können die elektrischen Kontakte 2 durch ein Stanzgitter realisiert sein.

Die Abdeckung 5 ist im in der Figur dargestellten Ausführungsbeispiel hutförmig ausgebildet und weist einen Hutkrempenabschnitt 7 auf, dessen Unterseite der flexiblen Leiterplatte 3 zugewandt ist. Die Abdeckung 5 ist beispielsweise aus einem Kunststoff, einem Stahl, einem Metall oder einer Metalllegierung gefertigt. Alternativ kann die Abdeckung 5 auch als eine Folie ausgebildet sein.

Die flexible Leiterplatte 3 trägt die in der Figur nicht näher dargestellten elektrischen Leitungen in Form von Leiterbahnen. Die flexible Leiterplatte 3 weist einen zwischen dem Grundträger 4 und der Abdeckung 5 angeordneten Innenbereich 8, der im Wesentlichen kreisscheibenförmig ausgebildet ist, und einen Außenbereich 9, der sich an den Innenbereich 8 anschließt, auf.

Der Innenbereich 8 der flexiblen Leiterplatte 3 weist einen kreisringförmigen Verbindungsbereich 10 auf, der auf einer Seite stoffschlüssig mit einem die Vertiefung 6 umgebenden Randbereich der Deckfläche des Grundträgers 4 und auf der anderen Seite stoff schlüssig mit der Unterseite des Hutkrempenabschnitts 7 der Abdeckung 5 verbunden ist. Die stoff schlüssigen Verbindungen des Verbindungsbereichs 10 mit dem Grundträger 4 und der Abdeckung 5 werden dabei jeweils beispielsweise durch Lamination, Verklebung oder Verschweißung hergestellt.

Der Verbindungsbereich 10 der flexiblen Leiterplatte 3 umgibt einen Kontaktierungsbereich 11, in dem elektrische Leitungen der flexiblen Leiterplatte 3 elektrisch mit elektrischen Kontakten 2 verbunden sind, wobei eine Verbindung einer elektrischen Leitung mit einem elektrischen Kontakt 2 vorzugsweise durch Löten hergestellt wird.

Zwischen dem Verbindungsbereich 10 und dem Kontaktierungsbereich 11 weist die flexible Leiterplatte 3 eine schlitzartige Öffnung 12 auf, die den Kontaktierungsbereich 11 sichelartig umgibt.

Der Grundträger 4 und die Abdeckung 5 bilden ein dichtes Gehäuse für den Kontaktierungsbereich 11 der flexiblen Leiterplatte 3. Der Außenbereich 9 der flexiblen Leiterplatte 3 befindet sich außerhalb dieses Gehäuses und führt elektrische Leitungen aus dem Gehäuse heraus.

Die flexible Leiterplatte 3 kann neben den elektrischen Leitungen auch Bauelemente einer elektronischen Schaltung tragen.

Die Verbindungsvorrichtung 1 kann, beispielsweise durch Kleben, Laminieren oder Laserschweißen, mit anderen Komponenten verbunden werden.

### Bezugszeichenliste

- 1: Verbindungsvorrichtung
- 2: elektrischer Kontakt
- 3: flexible Leiterplatte
- 4: Grundträger
- 5: Abdeckung
- 6: Vertiefung
- 7: Hutkrempenabschnitt
- 8: Innenbereich
- 9: Außenbereich
- 10: Verbindungsbereich
- 11: Kontaktierungsbereich
- 12: Öffnung

## Patentansprüche

1. Verbindungsvorrichtung (1) zur elektrischen Verbindung elektrischer Leitungen mit elektrischen Kontakten (2), wobei
- die Verbindungsvorrichtung (1) eine flexible Leiterplatte (3), einen Grundträger (4) und eine Abdeckung (5) umfasst,
- die flexible Leiterplatte (3) einen Kontaktierungsbereich (11) aufweist, in dem wenigstens eine elektrische Leitung elektrisch mit wenigstens einem elektrischen Kontakt (2) verbunden ist und
- der elektrische Kontakt (2) auf dem Grundträger (4) angeordnet ist,
- die flexible Leiterplatte (3) teilweise zwischen dem Grundträger (4) und der Abdeckung (5) angeordnet ist, wobei der Grundträger (4) und die Abdeckung (5) ein dichtes Gehäuse um den Kontaktierungsbereich (11) bilden,
- die flexible Leiterplatte (3) einen Außenbereich (9) aufweist, der außerhalb des durch den Grundträger (4) und die Abdeckung (5) gebildeten Gehäuses um den Kontaktierungsbereich (11) angeordnet ist,
- wenigstens eine elektrische Leitung der flexiblen Leiterplatte (3) über den Außenbereich (9) aus diesem Gehäuse herausgeführt ist und
- die flexible Leiterplatte (3) einen Verbindungsbereich (10) aufweist, der stoffschlüssig mit dem Grundträger (4) und der Abdeckung (5) verbunden ist und den Kontaktierungsbereich (11) umgibt,
**dadurch gekennzeichnet, dass** die flexible Leiterplatte (3) eine schlitzartige Öffnung (12) aufweist, die von dem Verbindungsbereich (10) umgeben und außerhalb des Kontaktierungsbereichs (11) angeordnet ist.

2. Verbindungsvorrichtung (1) nach Anspruch 1,
**dadurch gekennzeichnet, dass** der Verbindungsbereich (10) jeweils durch Lamination oder Verklebung oder Verschweißung stoffschlüssig mit dem Grundträger (4) und der Abdeckung (5) verbunden ist.

3. Verbindungsvorrichtung (1) nach einem der vorhergehenden Ansprüche,
**dadurch gekennzeichnet, dass** die elektrischen Kontakte (2) als metallische Anschlussstifte oder als ein Stanzgitter ausgebildet sind.

4. Verbindungsvorrichtung (1) nach einem der vorhergehenden Ansprüche,
**dadurch gekennzeichnet, dass** die Abdeckung (5) aus einem Kunststoff, einem Stahl, einem Metall, einer Metalllegierung oder einer Folie gefertigt ist.

5. Verbindungsvorrichtung (1) nach einem der vorhergehenden Ansprüche,
**dadurch gekennzeichnet, dass** der Grundträger (4) aus einem Kunststoff gefertigt ist.

6. Verbindungsvorrichtung (1) nach einem der vorhergehenden Ansprüche,
**dadurch gekennzeichnet, dass** wenigstens eine elektrische Leitung mit wenigstens einem elektrischen Kontakt (2) durch Löten und/oder Kleben und/oder Schweißen und/oder Einpressen verbunden ist.

7. Verbindungsvorrichtung (1) nach einem der vorhergehenden Ansprüche,
**dadurch gekennzeichnet, dass** die flexible Leiterplatte (3) elektrische Leitungen und eine elektronische Schaltung trägt.

## Claims

1. Connecting device (1) for electrically connecting electrical lines to electrical contacts (2), wherein
- the connecting device (1) comprises a flexible printed circuit (3), a base support (4) and a cover (5),
- the flexible printed circuit (3) has a contact-making region (11) in which at least one electrical line is electrically connected to at least one electrical contact (2), and
- the electrical contact (2) is arranged on the base support (4),
- the flexible printed circuit (3) is arranged in part between the base support (4) and the cover (5), wherein the base support (4) and the cover (5) form a sealed housing around the contact-making region (11),
- the flexible printed circuit (3) has an outer region (9) which is arranged outside the housing around the contact-making region (11), which housing is formed by the base support (4) and the cover (5),
- at least one electrical line of the flexible printed circuit (3) is routed out of said housing by means of the outer region (9), and
- the flexible printed circuit (3) has a connecting region (10) which is cohesively connected to the base support (4) and the cover (5) and surrounds the contact-making region (11),
**characterized in that** the flexible printed circuit (3) has a slot-like opening (12) which is surrounded by the connecting region (10) and is arranged outside the contact-making region (11) .

2. Connecting device (1) according to Claim 1,
**characterized in that** the connecting region (10) is cohesively connected to the base support (4) and the cover (5) by lamination or adhesive bonding or welding in each case.

3. Connecting device (1) according to one of the preceding claims,
**characterized in that** the electrical contacts (2) are in the form of metal contact pins or in the form of a lead frame.

4. Connecting device (1) according to one of the preceding claims,
**characterized in that** the cover (5) is manufactured from a plastic, a steel, a metal, a metal alloy or a film/foil.

5. Connecting device (1) according to one of the preceding claims,
**characterized in that** the base support (4) is manufactured from a plastic.

6. Connecting device (1) according to one of the preceding claims,
**characterized in that** at least one electrical line is connected to at least one electrical contact (2) by soldering and/or adhesive bonding and/or welding and/or pressing-in.

7. Connecting device (1) according to one of the preceding claims,
**characterized in that** the flexible printed circuit (3) is fitted with electrical lines and an electronic circuit.

## Revendications

1. Dispositif de liaison (1) servant à la liaison électrique de lignes électriques avec des contacts électriques (2),
- le dispositif de liaison (1) comprenant un circuit imprimé souple (3), un support de base (4) et un cache (5),
- le circuit imprimé souple (3) possédant une zone de mise en contact (11) dans laquelle au moins une ligne électrique est reliée électriquement à au moins un contact électrique (2) et
- le contact électrique (2) étant disposé sur le support de base (4)
- le circuit imprimé souple (3) étant partiellement disposé entre le support de base (4) et le cache (5), le support de base (4) et le cache (5) formant un boîtier étanche autour de la zone de mise en contact (11),
- le circuit imprimé souple (3) possédant une zone extérieure (9) qui est disposée à l'extérieur du boîtier formé par le support de base (4) et le cache (5) autour de la zone de mise en contact (11),
- au moins une ligne électrique du circuit imprimé souple (3) étant acheminée hors de ce boîtier par le biais de la zone extérieure (9) et
- le circuit imprimé souple (3) possédant une zone de liaison (10) qui est reliée par fusion de matières avec le support de base (4) et le cache (5) et entoure la zone de mise en contact (11),
**caractérisé en ce que** le circuit imprimé souple (3) possède une ouverture (12) de type fente qui est entourée par la zone de liaison (10) et disposée en-dehors de la zone de mise en contact (11) .

2. Dispositif de liaison (1) selon la revendication 1, **caractérisé en ce que** la zone de liaison (10) est reliée par fusion de matières avec le support de base (4) et le cache (5) respectivement par stratification ou collage ou soudage.

3. Dispositif de liaison (1) selon l'une des revendications précédentes, **caractérisé en ce que** les contacts électriques (2) sont réalisés sous la forme de broches de raccordement métalliques ou d'une grille estampée.

4. Dispositif de liaison (1) selon l'une des revendications précédentes, **caractérisé en ce que** le cache (5) est fabriqué à partir d'une matière plastique, d'un acier, d'un métal, d'un alliage métallique ou d'un film.

5. Dispositif de liaison (1) selon l'une des revendications précédentes, **caractérisé en ce que** le support de base (4) est fabriqué à partir d'une matière plastique.

6. Dispositif de liaison (1) selon l'une des revendications précédentes, **caractérisé en ce qu'**au moins une ligne électrique est reliée à au moins un contact électrique (2) par brasage et/ou collage et/ou soudage et/ou emmanchement de force.

7. Dispositif de liaison (1) selon l'une des revendications précédentes, **caractérisé en ce que** le circuit imprimé souple (3) comporte des lignes électriques et un circuit électronique.
